# EUROPÄISCHE PATENTANMELDUNG

(11) **EP 0 572 897 A1**
(43) Veröffentlichungstag der Anmeldung: **08.12.1993**
(21) Anmeldenummer: 93108377.8
(22) Anmeldetag: 24.05.1993
(51) Int. Cl.: B31B 23/00

(54) **Maschine zum Herstellen von Beuteln aus einer Kunststoffolienbahn**

(30) Priorität: 04.06.1992 DE 4218491
(71) Anmelder: GÜNTER KUNSTSTOFFMASCHINEN GmbH & CO. KG, W-2807 Achim-Uphusen (DE)
(72) Erfinder: Haiss, Thomas, D-2862 Worpswede (DE); Burghoff, Wilfried, D-5609 Hückeswagen (DE)
(74) Vertreter: Glawe, Delfs, Moll & Partner

(57) **Zusammenfassung**

Die Maschine zum Herstellen von Beuteln aus einer Kunststoffolienbahn (7) mit Schweißeinrichtungen (1, 2) zum Verschließen der Beutelenden, die beidseitig der Folienbahn (7) umlaufen und von denen jeweils zwei gegenüberstehende (1, 2) zusammenwirken, zeichnet sich dadurch aus, daß synchron mit den Schweißeinrichtungen (1, 2) auf beiden Seiten der Folienbahn (7) Walzen (12, 13) umlaufen, von denen jeweils zwei gegenüberstehende, die Folienbahn (7) zwischen sich einschließend, zusammenwirken, wobei jeweils eine der Walzen (13) jedes zusammenwirkenden Walzenpaares auf einem Teil des Weges drehend antreibbar ist.

## Beschreibung

Die Erfindung betrifft eine Maschine zum Herstellen von Beuteln aus einer Kunststoffolienbahn mit Schweißeinrichtungen zum Verschließen der Beutelenden, die beidseitig der Folienbahn umlaufen und von denen jeweils zwei gegenüberstehende zusammenwirken.

Es ist bekannt, Beutel aus Kunststoffolienbahnen herzustellen, die insbesondere schlauchförmig sind. In regelmäßigen Abständen wird die Folienbahn dann mit in Querrichtung verlaufenden Schweißungen versehen und im Bereich dieser Schweißungen in Querrichtung geschnitten, so daß separate Beutel entstehen.

Arbeitet man dabei mit feststehenden Schweißeinrichtungen, so ist eine entsprechende Vorrichtung verhältnismäßig langsam, da das Schweißen und anschließende Abkühlen einige Zeit benötigt. Außerdem kann eine solche Maschine nur intermittierend arbeiten.

Es ist bekannt, für die kontinuierliche Herstellung von Beuteln die Schweißeinrichtungen mit der Folie umlaufen zu lassen. Zu diesem Zweck läuft der obere Teil der Schweißeinrichtung oberhalb und der untere Teil unterhalb der Folienbahn auf einer Bahn um und ist zu diesem Zweck an einem Band oder einer Kette befestigt. An der Einlaufstelle der Folienbahn werden die von oben und unten kommenden Teile der Schweißeinrichtungen zusammen geführt, klemmen hier die Folienbahn ein, bewirken Schweißen und Trennen und laufen einige Zeit mit der Folienbahn mit, bis sie sich unter Freigabe der fertigen Beutel wieder voneinander trennen.

Solange die Folienbahn straff ist, können nur Beutel einer vorgegebenen Länge hergestellt werden, die dem Rapport, das heißt dem Abstand zweier aufeinander folgender Schweißeinrichtungen entspricht. Soll eine andere Beutellänge hergestellt werden, muß die Maschine umgebaut werden. Außerdem wird die Maschine bei entsprechend langen Beuteln sehr lang.

Um diese Probleme zu vermeiden, ist es bekannt, zwischen zwei aufeinander folgenden Schweißeinrichtungen Schlaufen zu bilden, die mit Druckluft und/oder Vakuum erzeugt werden. Der Nachteil dieser Mittel besteht aber darin, daß mit Hilfe von Druckluft und/oder Vakuum die Schlaufengröße nicht exakt bestimmt werden kann, was zu unterschiedlichen Beutelgrößen Anlaß gibt.

Die Aufgabe der Erfindung besteht in der Schaffung einer Maschine der eingangs genannten Art, bei der die Schlaufengröße und damit die Beutellänge einfach, zuverläßig und sehr genau eingestellt werden kann.

Die erfindungsgemäße Lösung besteht darin, daß synchron mit den Schweißeinrichtungen auf beiden Seiten der Folienbahn Walzen umlaufen, von denen jeweils zwei gegenüberstehende, die Folienbahn zwischen sich einschließend, zusammenwirken, wobei jeweils eine der Walzen jedes zusammenwirkenden Walzenpaars auf einem Teil des Weges drehend antreibbar ist.

Die Walzen durchlaufen also ähnliche Bahnen wie die Teile der Schweißeinrichtungen. An der Stelle, an der die Folie in den Bearbeitungsbereich eindringt, bewegen sich von beiden Seiten, d. h. normalerweise von oben und unten, zwei Walzen auf die Folie zu und klemmen sie zwischen sich ein. Wird nun eine Walze angetrieben (die andere dreht sich dann von selber mit), so wird mehr Folie von der Vorratsrolle abgezogen, als dies der translatorischen Bewegung der Schweißeinrichtung und der Walzen entspricht, so daß eine Schlaufe gebildet wird. Der Vorschub aufgrund der Drehung des Walzenpaares erfolgt dabei so lange, bis eine Schlaufe der gewünschten Größe hergestellt ist. Dies kann z. B. dadurch bewirkt werden, daß die Folie über eine Meßwalzenanordnung abgezogen wird. Ist die ausreichende Länge erreicht, so können die Meßwalzen abgebremst werden. In diesem Falle ist vorgesehen, daß die Reibung im Bereich der umlaufenden Walzen geringer ist als die der Meßwalzen, so daß keine weitere Folie mehr abgezogen wird. Da sich die Folie aber weiter bewegt, wird man entweder vorsehen müssen, daß die Meßwalzen nicht ganz angehalten werden, sondern nur stark abgebremst werden. Eine andere Möglichkeit besteht darin, zunächst eine größere Schlaufe zu bilden, die dann nach Abbremsung der Meßwalzen auf die gewünschte Länge verkleinert wird.

Die Walze, die die Schlaufenbildung bewirkt, wird zweckmäßigerweise mit Hilfe eines Bandes oder Riemens mit Friktionswirkung angetrieben. Die Friktionswirkung ist dabei so eingestellt, daß bei Arretierung des Meßwalzenpaars keine weitere Folie mehr abgezogen werden kann.

Zumindest eine der Walzen hat eine weiche Oberfläche, insbesondere eine Oberfläche aus Moosgummi. Damit kann folgendes erreicht werden.

Die umlaufenden Walzen sind innerhalb ihrer Kette oder sonstigen Transportmittel frei drehbar. In dem Moment, wo sich die Teile der Schweißeinrichtungen aufeinander zu bewegen und die Folie zwischen sich einklemmen, können auch die beiden gegenüberstehenden Walzen fester zusammengedrückt werden. Aufgrund der Deformierung der weichen Oberfläche werden die ansonsten frei drehbaren Walzen an weiterer Drehung gehindert, so daß sie ebenfalls wie die Schweißeinrichtungen die Folie gut festhalten. Der Friktionsantrieb wird dabei gleichzeitig getrennt.

Dieses zuverlässige Festhalten der Folie tritt auch dann noch auf, wenn sich am Ende der Bearbeitungsstrecke die beiden Teile der Schweißeinrichtungen wieder voneinander entfernen. Erstreckt sich der Weg der Walzen über diese Bearbeitungszone hinaus, so können die fertigen Beutel mit Hilfe der Walze bis zu einem Ablagetisch transportiert werden. Die Beutel lösen sich dabei nicht, da die Walzen weiterhin fest zusammengedrückt sind und sich nicht drehen. Am Ende des Weges kann dann dieser Druck wieder aufgehoben werden, indem die Bahnen der Walzen so verlaufen, daß sie sich ein wenig voneinander entfernen. Hier kann dann ein Antrieb der Walze in der umgekehrten Richtung erfolgen, so daß der Beutel freigegeben und auf dem Ablagetisch abgelegt wird.

Weiche stark eindrückbare Walzenoberflächen wie z.B. bei Verwendung von Moosgummi können bei hohen Verarbeitungsgeschwindigkeiten nachteilig sein. In diesem Falle wird man eine härtere Oberfläche, z.B. Neopren, verwenden und die vorstehend erwähnte freie Drehbarkeit der Walzen an gewissen Stellen der Maschine durch kleine Bremselemente einschränken bzw. unterbinden.

Als besonders zweckmäßig hat es sich erwiesen, wenn die Walzen in Laufrichtung vor den Schweißeinrichtungen angeordnet sind, da dann die Folie besonders gut zwischen den Schweißeinrichtungen hindurchgezogen werden kann. Zweckmäßigerweise ist die obere Walze in bezug auf die untere Walze in Laufrichtung nach vorne versetzt, da man dann eine günstigere Ablaufrichtung der Folie erhält.

Die Vorteile der erfindungsgemäßen umlaufenden Walzen sind vielfältig. Sie dienen einerseits zum Herstellen von Materialschlaufen. Sie können aber auch allgemein zum Transport von Materialschlaufen dienen. Schließlich können sie (was aber nicht unbedingt erforderlich ist) auch zum Ablegen von gestreckten Materialschlaufen dienen. Die Funktionen können dabei einzeln oder auch kombiniert genutzt werden.

Die besonderen Vorteile der Maschine der Erfindung bestehen einmal darin, daß ein sicheres Ablängen erfolgt. Man erhält genaue Beutellängen mit engen Toleranzen. Am Abzug hat man eine geringere Fördergeschwindigkeit. Der Antrieb kann sehr einfach gestaltet werden, was die Kosten der entsprechenden Maschine senkt. Die Maschine arbeitet zuverlässig auch bei den verhältnismäßig großen Transportgeschwindigkeiten, die üblicherweise im Bereich von 30 bis 60 m pro min liegen. Typischerweise muß auf einer Strecke von 457 mm (ein Rapport) auch ein Beutel der maximalen Länge von 1.200 mm in einer Zeit von 0,5 bis 1 sec durch die geöffneten Schweißbalkenteile durchgezogen werden, was ohne weiteres erreicht werden kann.

Die Erfindung wird im folgenden anhand einer vorteilhaften Ausführungsform unter Bezugnahme auf die beigefügten Zeichnungen beschrieben. Es zeigen:
- Fig. 1: schematisch in Seitenansicht den Bereich einer Maschine, in den die Folie eintritt; und
- Fig. 2: den Teil der Maschine, bei dem die fertigen Beutel abgelgt werden.

Die in den Figuren dargestellte Maschine weist Teile 1, 2 von Schweißeinrichtungen auf, die auf Bahnen 3 mit Hilfe von Ketten 4 in Richtung der Pfeile 5 angetrieben und durch Kettenzahnräder 6 umgelenkt werden. Diese Teile 1, 2 der Schweißeinrichtungen nähern sich von oben und unten der Folie 7, wie dies links durch gestrichelte Einheiten 1, 2 gezeigt ist. Die Teile 1, 2 der Schweißeinrichtungen sind mit Klemm- und Schweißleisten 8 versehen.

Die Folie kommt von einer nicht gezeigten Vorratsrolle über eine Umlenkwalze 9 und Meßwalzen 10. Sie wird durch die noch zu beschreibenden Walzen zwischen den Schweißteilen 1 und 2, die sich in Fig. 1 links noch in einem Abstand von z. B. 8 mm befinden, eingezogen. In der in Fig. 1 rechten Stellung sind die Schweißteile 1, 2 dann aufeinander bewegt worden, so daß die Schweißung, Einklemmung und Trennung der aufeinander folgenden Beutel stattfinden kann. Die Teile 1, 2 werden dann mit den Beuteln weiter in Richtung des Pfeiles 5 nach rechts befördert, wo sie dann schließlich sich wieder auseinander bewegen und die Beutel freigeben.

Synchron mit den Schweißteilen 1, 2 laufen auf Bahnen 11 mit Ketten oder dergleichen angetriebene obere Walzen 12 und untere Walzen 13 um, und zwar ebenfalls in Richtung des Pfeiles 5. Jeweils ein Walzenpaar 12, 13 klemmt die Folie 7 im Einlaufbereich zwischen sich ein. Die Walzenpaare 12, 13 sind jeweils vor den Schweißteilen 1, 2 angeordnet, wobei die obere (12) gegenüber der unteren (13) nach vorne versetzt ist. Hier wird nun die untere Walze 13 mit Hilfe eines Zahnriemens 14, der in Richtung des Pfeiles 15 umläuft, mit Frikitionsantrieb angetrieben, so daß mehr Folie von der Vorratsrolle abgezogen wird, als dies der Vorwärtsbewegung der Schweißteile 1, 2 entspricht. Der Antrieb erfolgt dabei über eine Synchronwelle und einen für sich regelbaren Servomotor. Auf diese Weise wird eine Schlaufe 16 gebildet. Ist genügend Folie über das Meßwalzenpaar 10 abgelaufen, wird dieses abgebremst, so daß die Schlaufe sich nicht mehr vergrößert, sondern um einen Betrag, um den sie vorher zu groß gemacht worden ist, wieder verkleinert, da sich ja die Schweißteile 1, 2 weiter bewegen. Anschließend werden dann im genau richtigen Moment die Schweißteile 1 und 2 aufeinander zu gedrückt, so daß die Klemmung der Folie, Schweißung und Auftrennung in einzelne Beutel erfolgt.

Hierbei wird gleichzeitig die untere Walze 13 stärker gegen die obere gedrückt, was einerseits den Friktionsantrieb beendet. Andererseits werden infolge der Deformierung der Oberfläche der Walze 13 weitere Drehbewegungen der Walzen verhindert. In dieser Stellung wandern dann die Walzen durch die Maschine, bis sich die Schweißteile 1, 2 wieder nach oben bzw. unten weg bewegt haben. Am Ausgang der Maschine klemmen die Walzenpaare 12, 13 die einzelnen Beutel fest. Sie können sich wegen der Deformierung der Oberfläche der unteren Walze 13 dabei nicht drehen. Auf diese Weise werden die Beutel 17 mit nach unten herabhängendem hinteren Ende bis zu einem Aufnahmetisch 18 transportiert, wo sie dadurch straffgezogen werden, daß die Vorderkante 19 des Tisches 18 mit Vakuum beaufschlagt ist. Im geeigneten Moment wird dann die zusätzliche Druckkraft auf die unteren Walzen 13 aufgehoben, so daß sich diese wieder drehen können. Außerdem erfolgt ein Antrieb durch einen weiteren Zahnriemen 20, so daß die Walzenpaare 12, 13 den Beutel 17 freigeben und fächerförmig auf dem Ablagetisch 18 ablegen.

Wie oben beschrieben müssen die Walzen auf einem Teil ihres Weges in ihrer freien Drehbarkeit eingeschränkt werden. Geschieht dies nicht durch Zusammenpressen der weichen Oberfläche, da eine härtere Oberfläche, z.B. eine Oberflächenschicht aus Neopren, vorgesehen ist, so können kleine Bremselemente verwendet werden, die in Fig. 2 bei 21 gestrichelt angedeutet sind.

## Patentansprüche

1. Maschine zum Herstellen von Beuteln aus einer Kunststoffolienbahn (7) mit Schweißeinrichtungen (1, 2) zum Verschließen der Beutelenden, die beidseitig der Folienbahn (7) umlaufen und von denen jeweils zwei gegenüberstehende (1, 2) zusammenwirken, dadurch gekennzeichnet, daß synchron mit den Schweißeinrichtungen (1, 2) auf beiden Seiten der Folienbahn (7) Walzen (12, 13) umlaufen, von denen jeweils zwei gegenüberstehende, die Folienbahn (7) zwischen sich einschließend, zusammenwirken, wobei jeweils eine der Walzen (13) jedes zusammenwirkenden Walzenpaares auf einem Teil des Weges drehend antreibbar ist.

2. Maschine nach Anspruch 1, dadurch gekennzeichnet, daß die Walze (13) mit Hilfe eines Bandes oder Riemens (14) mit Friktionswirkung angetrieben wird.

3. Maschine nach Anspruch 1 oder 2, dadurch gekennzeichnet, daß zumindest eine der Walzen (13) eine weiche Oberfläche hat.

4. Maschine nach Anspruch 3, dadurch gekennzeichnet, daß eine der Walzen (13) an ihrer Oberfläche mit Moosgummi versehen ist.

5. Maschine nach einem der Ansprüche 1 bis 4, dadurch gekennzeichnet, daß die Walzen (12,13) in Laufrichtung vor den Schweißeinrichtungen angeordnet sind.

6. Maschine nach Anspruch 5, dadurch gekennzeichnet, daß die obere Walze (12) in Laufrichtung nach vorne in bezug auf die untere Walze (13) versetzt ist.

7. Maschine nach einem der Ansprüche 1 bis 6, dadurch gekennzeichnet, daß beim Schließen der Schweißbalken (8) der Schweißeinrichtungen (1, 2) die Walzen (12, 13) mit größerer Kraft gegeneinander gedrückt werden.

8. Maschine nach einem der Ansprüche 1 bis 7, dadurch gekennzeichnet, daß die Folie (7) über eine Meßwalze (10) zugeführt wird und die weitere Zufuhr von Folie (7) im Bereich der Meßwalze (10) beendbar ist.

9. Maschine nach einem der Ansprüche 1 bis 8, dadurch gekennzeichnet, daß die am Anfang der Bearbeitungsstrecke in einer Richtung angetriebene Walze (13) am Ende der Bearbeitungsstrecke in der anderen Richtung angetrieben wird.

10. Maschine nach einem der Ansprüche 1 bis 9, dadurch gekennzeichnet, daß die Walzen (12, 13) mit Hilfe von Bremselementen (21) an freier Drehbarkeit gehindert sind.
